# EUROPÄISCHE PATENTANMELDUNG

(11) **EP 0 526 801 A1**
(43) Veröffentlichungstag der Anmeldung: **10.02.1993**
(21) Anmeldenummer: 92112523.3
(22) Anmeldetag: 22.07.1992
(51) Int. Cl.: B65D 85/18, B65D 5/42

(54) **Verkaufsverpackung mit Sichtfenster für Textilerzeugnisse, insbesondere Strumpfwaren**

(30) Priorität: 03.08.1991 DE 9109659 U; 03.08.1991 DE 9109658 U
(71) Anmelder: AIH AUERBACHER INGENIEUR- UND HANDELS-GmbH, D-09392 Auerbach (DE)
(72) Erfinder: Haustein, Karlheinz, O-9162 Auerbach (DE)

(57) **Zusammenfassung**

Die Erfindung betrifft eine Verkaufsverpackung mit Sichtfenster (4) für Textilerzeugnisse, insbesondere Strumpfwaren, in Form einer Faltschachtel, Flachkartonage oder dgl., bei der das Sichtfenster aus einer mit transparentem Material hinterklebten Aussparung besteht.

Ziel und Aufgabe der Erfindung ist, eine Verkaufsverpackung zu schaffen, die rasch und einfach mit den zu verpackenden Waren beschickt werden kann, in der das Erkennen des Füllgutes ausreichend gewährleistet ist und die nach dem Gebrauch optimal verwertet werden kann.

Das Sichtfenster (4) ist vollständig in der Verschlußklappe (3) angeordnet ist und der durch die Verschlußklappe (3) abgedeckte Bereich (1 a) weist im Seitenteil (1) eine der Größe des Sichtfensters (4) entsprechende Aussparung (5) auf, die vorteilhaft nicht mit transparentem Material hinterklebt ist, und die Faltlinie (6) zwischen Verschlußklappe (3) und Seitenteil (1) ist perforiert.

## Beschreibung

Die Erfindung betrifft eine Verkaufsverpackung mit Sichtfenster für Textilerzeugnisse, insbesondere Strumpfwaren, in Form einer Faltschachtel, Flachkartonage oder dgl., wobei das Sichtfenster aus einer mit transparentem Material, wie Folie, Glaspapier oder ähnliches, hinterklebten Aussparung besteht.

Aus einem Karton-Zuschnitt gebildete Faltschachteln sind in vielerlei Ausgestaltung bekannt. Für den Verkauf von Textilerzeugnissen sind relativ flache Verkaufsverpackungen bekannt, welche ein Sichtfenster zum Erkennen des Füllgutes aufweisen. Das Sichtfenster besteht dabei vorrangig aus einem Abschnitt in einem Seitenteil des Kartonagezuschnittes, in dessen Bereich auf der Innenseite ein transparentes Foliestück zur Abdeckung des Fensters aufgeklebt ist.

Die zu verpackenden Artikel werden üblicherweise nochmals mit einer Umhüllung versehen, bevor sie in die Packung eingesteckt werden. Der Aufwand beim Einstecken der Artikel ist beträchtlich hoch. Um diesen Aufwand zu reduzieren, ist beispielsweise aus der DE-OS 36 29 869 eine Flachverpackung für Textilerzeugnisse mit wenigstens einem, mittels einer durchsichtigen Kunststoffolie abgedeckten Sichtfenster in Form einer Versandtasche bekannt, die im Inneren ein Folieschlauchstück aus transparentem Werkstoff enthält, dessen offenes Ende die Faltlinien zwischen Ober- und Unterseite mit einem Randstreifen überragt und dessen anderes offenes Ende mit seinem Rand in Höhe der Faltlinie zwischen der Oberseite und Verschlußlasche liegt.

Desweiteren ist eine Verkaufsverpackung vorzugsweise für Strumpfwaren bekannt, bei der das mit durchsichtigem Material hinterklebte Sichtfenster etwa zu gleichen Teilen in der Verschlußklappe und dem sich an die Verschlußklappe anschließenden Seitenteil des Kartonzuschnittes durchgängig angeordnet ist.

Der Nachteil aller bekannten Verkaufsverpakkungen mit Sichtfenster besteht im wesentlichen darin, daß diese Verpackungen aufgrund der unterschiedlichen Materialarten nach dem Gebrauch nicht bzw. nur mit erheblichen Aufwand in stofflich verwertbare Fraktionen zerlegt werden können und somit nicht umweltverträglich sind.

Der Erfindung liegt die Aufgabe zugrunde, eine einfache, zweckmäßige und flache Verkaufsverpakkung für die in Betracht kommenden Artikel zu schaffen, die rasch und einfach mit den zu verpakkenden Waren beschickt werden kann, daß Erkennen des Füllgutes ausreichend gewährleistet ist und nach dem Gebrauch optimal verwertet werden kann.

Erfindungsgemäß wird die Aufgabe dadurch gelöst, daß das zum Erkennen des Füllgutes vorgesehene Sichtfenster vollständig in der Verschlußklappe der Verkaufsverpackung angeordnet ist, und der durch die Verschlußklappe abgedeckte Bereich eines Seitenteiles des Kartonzuschnittes eine der Größe des Sichtfensters entsprechende Aussparung aufweist.

Gemäß einem weiteren Erfindungsmerkmal ist die im Seitenteil des Kartonzuschnittes befindliche Aussparung vorteilhaft nicht mit transparentem Material hinterklebt.

Ein weiteres Merkmal der Erfindung sieht vor, daß zwischen der Verschlußklappe, in der das Sichtfenster angeordnet ist, und dem sich an die Verschlußklappe anschließenden Seitenteil des Kartonzuschnittes eine Perforierung vorgesehen ist, mit der das Abtrennen der Verschlußklappe von der Verpackung problemlos garantiert wird.

Der Vorteil der erfindungsgemäßen Verkaufsverpackung für Textilerzeugnisse, insbesondere Strumpfwaren, ist im wesentlichen darin zu sehen, daß die Verpackung mit nur sehr geringem Aufwand in ca. 95 % stofflich verwertbare Anteile und nur ca. 5 % nicht verwertbare Sortierreste, die entsorgt werden müssen, zerlegt werden kann. Damit wird den Erfordernissen der Verordnung über die Vermeidung von Verpackungsabfällen (Verpackungsverordnung - Verpack V) vom 12. Juni 991, veröffentlicht im Bundesgesetzblatt Teil I, Nr. 36 vom 20. Juni 1991, voll entsprochen.

### Ausführungsbeispiele

Die Erfindung wird nachstehend an einem Ausführungsbeispiel näher beschrieben. Die dazugehörigen Zeichnungen zeigen in
Figur 1 den Flachkartonzuschnitt einer Verkaufsverpackung,
Figur 2 den Faltschachtelzuschnitt einer Verkaufsverpackung.

Der in Figur 1 dargestellte Flachkartonzuschnitt einer Verkaufsverpackung besteht im wesentlichen aus den Seitenteilen 1, 2 und der Verschlußklappe 3. In der Verschlußklappe 3 ist zum Erkennen des Füllgutes ein Sichtfenster 4 angeordnet, welches mit einem in der Zeichnung nicht dargestelltem transparentem Material, wie Folie, Glaspapier oder dgl., hinterklebt ist. Der von der Verschlußklappe 3 abgedeckte Bereich 1 des Seitenteiles 1 weist eine Aussparung 5 auf, welche der Größe des Sichtfensters 4 entspricht und nicht mit transparentem Material hinterklebt ist.

Zwischen der Verschlußklappe 3 und dem Seitenteil 2 ist eine Perforierung 6 vorgesehen, die es ermöglicht, daß nach dem Gebrauch der erfindungsgemäßen Verkaufsverpackung dieselbe mit einem geringem Aufwand in stofflich verwertbare Fraktionen (ca. 95 v. H.) und stofflich nicht verwertbare Sortierreste (ca. 5 v. H.) zerlegt werden kann.

Die Figur 2 zeigt den Faltschachtelzuschnitt einer Verkaufsverpackung, bei dem das mit transparentem Material hinterklebte Sichtfenster 4 vollständig in der oberen Verschlußklappe 3 angeordnet ist. In dem von der Verschlußklappe 3 abgedeckten Bereich 1 des Seitenteils 1 ist eine Aussparung 5 vorgesehen, die nicht mit transparentem Material hinterklebt ist und von dem in der Verschlußklappe 3 angeordneten Sichtfenster 4 vollständig bedeckt wird, um das Erkennen des Füllgutes in der Verkaufsverpackung zu gewährleisten. Die Faltlinie 6 zwischen der Verschlußklappe 3 und dem Seitenteil 2 ist perforiert, so daß das Ablösen der Verschlußklappe 3 von dem Faltschachtelzuschnitt schnell und ohne großen Aufwand erfolgen kann. Dies gewährleistet, daß die Verkaufspackung zum größten Teil einer Wiederverwertung zugeführt werden kann und damit der Abfallanteil bei Verkaufsverpackungen, insbesondere für Strumpfwaren, wesentlich verringert wird.

## Patentansprüche

1. Verkaufsverpackung mit Sichtfenster für Textilerzeugnisse, insbesondere Strumpfwaren, in Form einer Faltschachtel, Flachkartonage oder dgl., wobei das zum Erkennen des Füllgutes vorgegesehene Sichtfenster aus einer mit transparentem Material, wie Folie, Glaspapier oder dgl., hinterklebten Aussparung besteht, dadurch gekennzeichnet, daß das Sichtfenster (4) vollständig in der Verschlußklappe (3) angeordnet ist und der durch die Verschlußklappe (3) abgedeckte Bereich (1 a) des Seitenteiles (1) der Verpackung eine der Größe des Sichtfensters (4) entsprechende Aussparung (5) aufweist.

2. Verkaufsverpackung nach Anspruch 1, dadurch gekennzeichnet, daß die im Seitenteil (1) des Verpackungszuschnittes angeordnete Aussparung (5) nicht hinterklebt ist.

3. Verkaufsverpackung nach Anspruch 1 und 2, dadurch gekennzeichnet, daß die Faltlinie (6) zwischen der Verschlußklappe (3) und dem Seitenteil (2) des Verpackungszuschnittes perforiert ist.
